# EUROPÄISCHE PATENTANMELDUNG

(11) **EP 4 786 730 A1**
(43) Veröffentlichungstag der Anmeldung: **05.08.2026**
(21) Anmeldenummer: 25154877.2
(22) Anmeldetag: 30.01.2025
(51) Int. Cl.: F01B 5/00, F01B 11/08, F01C 9/00, F01C 11/00, F02B 71/04, F02B 75/26, F01B 9/08

(54) **SPIRAL-VERBRENNUNGSMOTOR**

(71) Anmelder: Air Innovation SH.P.K., 60000 n.n. Gjilan, Kosovo (AL)
(72) Erfinder: FEHMI, Mustafa, 60000 n.n. Gjilan, Kosovo (AL)
(74) Vertreter: Kador & Partner Part mbB

(57) **Zusammenfassung**

Die vorliegende Erfindung betrifft einen Verbrennungsmotor, aufweisend eine Welle (14), an der ein Antriebselement (50) angeordnet ist, einen ersten kreisbogenförmigen Zylinder (19) mit einem ersten Triebkolben (4), einen ersten kreisbogenförmigen Arbeitszylinder (70), der mit dem ersten Zylinder (19) verbunden ist und in dem ein erster Druckkolben (1) angeordnet ist, einen zweiten kreisbogenförmigen Zylinder (40) mit einem zweiten Triebkolben (32), einen zweiten kreisbogenförmigen Arbeitszylinder (71), der mit dem zweiten Zylinder (40) verbunden ist und in dem ein zweiter Druckkolben (34) angeordnet ist, wobei der erste Triebkolben (4) fluidisch mit dem ersten Druckkolben (1) und der zweite Triebkolben (32) fluidisch mit dem zweiten Druckkolben (34) gekoppelt ist, und der erste und der zweite Druckkolben (1, 34) mit dem Antriebselement (50) wirkverbunden sind.

## Beschreibung

Die vorliegende Erfindung bezieht sich auf einen neuartigen Verbrennungsmotor.

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen durch Ausdehnung von durch Kraftstoffverbrennung erzeugten Gasen in einem Zylinder verrichtete Arbeit an einen Kolben und über eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt.

Die vorliegende Erfindung hat sich zum Ziel gesetzt, die Effizienz von herkömmlichen Verbrennungsmotoren weiter zu steigern und damit deren Kraftstoffverbrauch und CO₂-Emissionen zu verringern.

Die vorliegende Erfindung stellt daher einen Verbrennungsmotor zur Verfügung, der mittels spiralförmig ausgebildeter Zylinder einen verlängerten Arbeitshub der Kolben ermöglicht und zudem eine hydraulische Kraftübertragung von den Kolben auf eine Welle des Motors bereitstellt. Dadurch können sowohl Wirkungsgradverbesserungen als auch eine verbesserte Drehmomentabgabe erzielt werden.

Das Arbeitsprinzip des erfindungsgemäßen Verbrennungsmotors gleicht dem von herkömmlichen Verbrennungsmotoren: Durch eine explosionsartige Verbrennung von Kraftstoff in einer Brennkammer eines Zylinders des Verbrennungsmotors wird eine Kraft auf einen darin befindlichen Kolben erzeugt und in ein Drehmoment der Welle übertragen, die beispielsweise mit einer Antriebswelle eines Kraftfahrzeugs verbindbar sein kann.

Dazu wird ein zündfähiges Kraftstoff-Sauerstoff-, normalerweise Kraftstoff-Luft-Gemisch, in die Brennkammer eingeführt, dort komprimiert und gezündet, wenn sich der Kolben in der Nähe einer Position mit minimaler Distanz zu einem Zylinderkopf des Zylinders befindet. Die dadurch entstehende Wärmefreisetzung führt zu einem steilen Druckanstieg in der Brennkammer, welcher eine Bewegung des Kolbens in Richtung einer Position mit einer maximalen Distanz zu dem Zylinderkopf des Zylinders verursacht.

Bei dem erfindungsgemäßen Verbrennungsmotor wird, im Gegensatz zu herkömmlichen Motoren mit Kurbeltrieb, die auf den Kolben wirkende Kraft mittels einer hydraulischen Kopplung und eines Antriebselements auf die Welle übertragen. Dadurch kann zum einen eine hydraulische Übersetzung realisiert und zum anderen eine Anzahl mechanischer Bauteile reduziert werden, wodurch mechanische Reibung und Verschleiß verringert werden können.

Der Verbrennungsmotor weist eine Welle auf, an der ein Antriebselement angeordnet ist.

Des Weiteren enthält der Verbrennungsmotor einen ersten Zylinder zur Treibstoffverbrennung mit einem darin bewegbar angeordneten ersten Triebkolben und einen zweiten Zylinder mit einem darin bewegbar angeordneten zweiten Triebkolben. Der erste und zweite Zylinder sowie der erste und zweite Triebkolben sind bevorzugt baugleich ausgeführt. Der erste Zylinder ist mit einem ersten Arbeitszylinder verbunden, in dem ein erster Druckkolben bewegbar angeordnet ist, und der zweite Zylinder ist mit einem zweiten Arbeitszylinder verbunden, in dem ein zweiter Druckkolben bewegbar angeordnet ist. Der erste und zweite Arbeitszylinder sowie der erste und zweite Druckkolben sind ebenfalls bevorzugt baugleich ausgeführt.

Die beiden Zylinder mit den Triebkolben sowie die beiden Arbeitszylinder mit den Druckkolben sind in ihrer Längsrichtung kreisbogenförmig ausgebildet, d.h. eine Längsachse des ersten/zweiten Zylinders und des ersten/zweiten Arbeitszylinders weist jeweils eine Kreisbogenform auf. Dabei sind die Zylinder und Arbeitszylinder insbesondere derart miteinander verbunden, dass sie in Längsrichtung hintereinander angeordnet sind, d.h. ein Anfang des ersten Arbeitszylinders ist mit einem Ende des ersten Zylinders verbunden, und ein Anfang des zweiten Arbeitszylinders ist mit einem Ende des zweiten Zylinders verbunden. Mit anderen Worten stellt ein Ausgang des ersten Zylinders einen Eingang des ersten Arbeitszylinders und ein Ausgang des zweiten Zylinders einen Eingang des zweiten Arbeitszylinders dar. Somit sind der erste Zylinder und der erste Arbeitszylinder sowie der zweite Zylinder und der zweite Arbeitszylinder in Reihe geschaltet (serielle Verbindung).

Gemäß einer Ausführungsform können die Längsachsen des ersten Zylinders und des ersten Arbeitszylinders sowie die Längsachsen des zweiten Zylinder und des zweiten Arbeitszylinders konzentrisch um die Welle angeordnet sein. Insbesondere kann der Kreisbogenform des ersten/zweiten Zylinders ein Kreis mit einem ersten Radius zugrunde liegen und der Kreisbogenform des ersten/zweiten Arbeitszylinders kann ein Kreis mit einem zweiten Radius zugrunde liegen, wobei die Welle bzw. deren Längsachse einen Mittelpunkt der beiden Kreise bildet.

In einer bevorzugten Ausführungsform kann ein Abstand zwischen der Längsachse des ersten Zylinders und der Welle größer sein als ein Abstand zwischen der Längsachse des ersten Arbeitszylinders und der Welle. Ebenso kann ein Abstand zwischen der Längsachse des zweiten Zylinders und der Welle größer sein als ein Abstand zwischen der Längsachse des zweiten Arbeitszylinders und der Welle. Mit anderen Worten kann der erste Radius, welcher die Kreisbogenform der beiden Zylinder bestimmt, größer sein als der zweite Radius, welcher die Kreisbogenform der beiden Arbeitszylinder bestimmt.

Ein Mittelpunktswinkel der Kreisbogenform der ersten und zweiten Zylinder sowie ein Mittelpunktswinkel der Kreisbogenform der ersten und zweiten Arbeitszylinder kann jeweils im Bereich von 270° bis 330°, bevorzugt zwischen 290° und 320° und besonders bevorzugt bei 300° liegen. Dadurch bilden die einzelnen Zylinder in Längsrichtung einen nahezu vollständigen Kreis aus, wodurch sowohl ein langer Arbeitshub der Triebkolben als auch eine tangentiale Kraftübertragung von den Druckkolben auf das Antriebselement ermöglicht wird.

Insbesondere können die Längsachsen des ersten Zylinders und des ersten Arbeitszylinders in einer ersten Ebene senkrecht zu der Welle liegen; und die Längsachsen des zweiten Zylinders und des zweiten Arbeitszylinders können in einer zweiten Ebene senkrecht zu der Welle liegen.

Folglich kann sich der erste Arbeitszylinder in radialer Richtung auf einer Innenseite des ersten Zylinders befinden, und der zweite Arbeitszylinder kann sich in radialer Richtung auf einer Innenseiten des zweiten Zylinders befinden. Mit anderen Worten kann der erste Zylinder den ersten Arbeitszylinder und der zweite Zylinder den zweiten Arbeitszylinder umgeben. Die erste und zweite Ebene können in axialer Richtung voneinander beabstandet sein, insbesondere derart, dass die beiden Zylinderpaare aus erstem Zylinder/erstem Arbeitszylinder und zweitem Zylinder/zweitem Arbeitszylinder axial nebeneinander angeordnet sind.

An eine Innenseite des ersten und zweiten Arbeitszylinders kann in radialer Richtung das Antriebselement angrenzen, welches an der Welle angebracht ist. Insbesondere kann das Antriebselement von dem ersten und zweiten Arbeitszylinder umgeben sein.

Durch die serielle Verbindung des ersten/zweiten Arbeitszylinders mit dem ersten/zweiten Zylinder bilden die jeweiligen Zylinderpaare in einer Vorder- bzw. Querschnittsansicht eine Spiralform aus, so dass der hier vorgestellte Verbrennungsmotor auch als "Spiral-Verbrennungsmotor" oder einfacher als "Spiralmotor" bezeichnet werden kann. Die spiralförmige Anordnung der Zylinder und Arbeitszylinder ermöglicht eine besonders kompakte Bauweise des Verbrennungsmotors und einen geringen Bauraumbedarf.

Die einzelnen in Längsrichtung kreisbogenförmigen Zylinder können dabei als separate Einheiten z.B. als gebogene Rohre ausgeführt sein, die z.B. miteinander verschraubt sein können. In diesem Fall können die Zylinder und Arbeitszylinder z.B. mittels eines geeigneten Verbindungs-rohrs miteinander verbunden sein. Es ist ebenso möglich, dass die einzelnen Zylinder in einem Zylinderblock als Bohrungen ausgeführt sind und die Zylindern und Arbeitszylinder mittels geeigneter Verbindungs-bohrungen in dem Zylinderblock verbunden sind.

Um eine Treibstoffverbrennung in dem ersten und zweiten Zylinder zu ermöglichen, sind in diesen angrenzend an eine Oberseite des ersten/zweiten Triebkolbens eine erste/zweite Brennkammer ausgebildet. Die Brennkammern in beiden Zylindern werden üblicherweise auf einer Seite durch die Oberseite des jeweiligen Triebkolbens und auf einer gegenüberliegenden Seite durch einen Zylinderkopf begrenzt. Die Oberseite der Triebkolben soll demzufolge die Seite der Triebkolben bezeichnen, die der Brennkammer bzw. dem Zylinderkopf zugewandt ist. Demzufolge soll eine Unterseite der Triebkolben als eine von der Brennkammer bzw. dem Zylinderkopf abgewandte Seite der Triebkolben verstanden werden.

In dem Zylinderkopf können mindestens eine Einlassöffnung zur Zufuhr von Frischgas (z.B. Luft oder Kraftstoff-Luft-Gemisch) und mindestens eine Auslassöffnung zur Abfuhr von Verbrennungsgasen enthalten sein. An die Einlass- und Auslassöffnungen der ersten und zweiten Brennkammer kann ein Sammler mit einer oder mehreren Öffnungen zu einem Einlass- und Abgastrakt des Verbrennungsmotors angeschlossen sein. In den Einlass- und Auslassöffnungen können Einlass- und Auslassventile (Gaswechselventile) angebracht sein, die beispielsweise als Teller- oder Schieberventile ausgeführt sein können und mechanisch, elektrisch oder elektrohydraulisch betätigt werden können.

In dem Einlasstrakt des Verbrennungsmotors können bekannte Elemente zur Bereitstellung eines zündfähigen Kraftstoff-Luft-Gemisches enthalten sein. Es ist ebenso möglich, dass das Kraftstoff-Luft-Gemisch in der Brennkammer gebildet wird und über den Einlasstrakt nur Frischluft zugeführt wird. In diesem Fall kann ein zumindest ein Kraftstoffinjektor in der Brennkammer angeordnet sein. Entsprechend können in dem Abgastrakt bekannte Sensoren und Elementen zur Abgasnachbehandlung, wie Lambdasonden und Katalysatoren angebracht sein. Der Motor kann auch einen Abgasturbolader oder einen mechanischen und/oder elektrischen Kompressor im Einlasstrakt umfassen.

In einer Ausführungsform können der erste Zylinder mit dem ersten Triebkolben und der erste Arbeitszylinder mit dem ersten Druckkolben eine erste Arbeitseinheit ausbilden. Dementsprechend können der zweite Zylinder mit dem zweiten Triebkolben und der zweite Arbeitszylinder mit dem zweiten Druckkolben eine zweite Arbeitseinheit ausbilden. Die erste und zweite Arbeitseinheit können über das Antriebselement gekoppelt sein.

Insbesondere kann der Verbrennungsmotor eine Vielzahl erster und zweiter Arbeitseinheiten umfassen, die jeweils mittels eines Antriebselements gekoppelt sind. Auf diese Weise kann eine Leistung des Motors erhöht und eine größere Variabilität im Hinblick auf mögliche Arbeitsverfahren (2-Takt, 4-Takt) erzielt werden.

Der Verbrennungsmotor kann beispielsweise als 2-Takt-Motor oder als 4-Takt-Motor ausgeführt sein. Letzteres kann insbesondere dann der Fall sein, wenn mindestens zwei erste und zweite Arbeitseinheiten mittels jeweils eines Antriebselements an der Welle angebracht sind. Der Motor kann eine beliebige Größe haben und zum Antrieb von sehr kleinen Fortbewegungsmitteln, wie beispielsweise Drohnen, bis zu sehr großen Fortbewegungsmitteln, wie beispielsweise Schiffen eingesetzt werden.

Bei der Ausführung als 2-Takt Motor kann die Spülung, d.h. der Ausstoß der Verbrennungsgase aus der Brennkammer und die Zuführung von Frischgas in die Brennkammer in bekannter Weise z.B. durch Querstromspülung, Gleichstromspülung z.B. mit Tellerventil, oder Umkehrspülung erfolgen.

In den Brennkammern können sowohl ottomotorische als auch dieselmotorische Brennverfahren zur Anwendung kommen. Im Falle eines ottomotorischen Brennverfahrens kann zumindest eine Zündkerze in jeder Brennkammer vorhanden sein. Es können übliche flüssige und gasförmige Kraftstoffe zum Einsatz kommen. Die Trieb- und Druckkolben können geeignete Dichtmittel, z.B. Kolbenringe aufweisen, welche die Brennkammern, sowie die Zylinder und Arbeitszylinder gegeneinander abdichten. Insbesondere können die Dichtmittel die Brennkammern gasdicht und die Zylinder und Arbeitszylinder flüssigkeitsdicht abdichten.

Die Triebkolben in den beiden Zylindern bewegen sich gegensinnig hin und her, d.h. wenn sich der erste Triebkolben in dem ersten Zylinder von einer Position P_{min,1} mit minimaler Distanz zu einem Zylinderkopf des ersten Zylinders zu einer Position P_{max,1} mit maximale Distanz zu dem Zylinderkopf des ersten Zylinders bewegt, so bewegt sich der zweite Triebkolben in dem zweiten Zylinder von einer Position P_{max,2} mit maximaler Distanz zu einem Zylinderkopf des zweiten Zylinders zu einer Position P_{min,2} mit minimaler Distanz zu dem Zylinderkopf des zweiten Zylinders. Der Begriff "Distanz zum Zylinderkopf" bezieht sich dabei auf den zurückzulegenden Kolbenweg entlang der Längsachse des ersten/zweiten Zylinders.

Der erste Triebkolben ist fluidisch mit dem ersten Druckkolben und der zweite Triebkolben ist fluidisch mit dem zweiten Druckkolben gekoppelt, so dass durch die gegensinnige Hin- und Herbewegung der beiden Triebkolben in den Zylindern eine entsprechende gegensinnige Hin- und Herbewegung der beiden Druckkolben in den Arbeitszylindern induziert wird.

Unter einer "gegensinnigen Bewegung" der Triebkolben und/oder Arbeitskolben soll verstanden werden, dass wenn der erste Trieb-/Druckkolben eine Vorhubbewegung ausführt, der zweite Trieb-/Druckkolben eine Rückhubbewegung ausführt. Die Begriffe "Vorhub" und "Rückhub" sind dabei auf die Bewegung eines Kolbens (Triebkolben oder Druckkolben) in seinem jeweiligen Zylinder bezogen. Dabei bezeichnet "Vorhub" eine Bewegung des Kolbens, die eine Vergrößerung eines Zylinderraums oberhalb des Kolbens nach sich zieht, und "Rückhub" eine Bewegung des Kolbens, die eine Verkleinerung des Zylinderraums oberhalb des Kolbens zur Folge hat.

Des Weiteren sind der erste und zweite Druckkolben mit dem Antriebselement wirkverbunden. Die Wirkverbindung zwischen den Druckkolben und dem Antriebselement ist dabei derart ausgeführt, dass eine durch die Hin- und Herbewegung der Druckkolben erzeugte Kraft tangential auf das Antriebselement übertragen wird und das Antriebselement die Welle in eine kontinuierliche Rotationsbewegung versetzt.

Zur fluidischen Kopplung der Trieb- und Druckkolben kann sich zwischen der Unterseite der Triebkolben und einer Oberseite der Druckkolben ein Hydraulikfluid befinden. Die Oberseite der Druckkolben soll dabei eine Seite derselben bezeichnen, die dem ersten bzw. zweiten Zylinder zugewandt ist. Demzufolge wird unter einer Unterseite der Druckkolben eine Seite derselben verstanden, die dem ersten bzw. zweiten Arbeitszylinder zugewandt ist. Das Hydraulikfluid kann beispielsweise eine Hydraulikflüssigkeit, wie z.B. eine Flüssigkeit auf Mineralöl- oder auf Wasserbasis sein.

Wenn sich der erste/zweite Triebkolben in einer Position mit minimaler Distanz zu dem Zylinderkopf des ersten/zweiten Zylinders befindet, so kann der erste/zweite Zylinder vollständig mit Hydraulikfluid befüllt sein. Im Gegenzug kann der erste/zweite Arbeitszylinder vollständig mit Hydraulikfluid befüllt sein, wenn sich der erste/zweite Triebkolben in einer Position mit maximaler Distanz zu dem Zylinderkopf des ersten/zweiten Zylinders befindet. Dazu können der erste Zylinder und der erste Arbeitszylinder sowie der zweite Zylinder und der zweite Arbeitszylinder zweckmäßigerweise ein gleiches Hubvolumen aufweisen. Dadurch kann das Hydraulikfluid vollständig von dem ersten/zweiten Zylinder in den ersten/zweiten Arbeitszylinder gefördert und dadurch ein vollständiger Hub des ersten/zweiten Druckkolbens bewirkt werden, der mittels der Arbeitseinheit auf die Welle übertragen werden kann. Dabei kann eine Querschnittsfläche der Druckkolben größer als eine Querschnittsfläche der Triebkolben sein, woraus eine hydraulische Übersetzung resultiert. Dies ermöglicht zum einen die Realisierung eines gleichen Hubvolumens in den Arbeitszylindern und den Zylindern, da eine Länge der Arbeitszylinder aufgrund des kürzeren Abstandes von deren Längsachsen zur Welle geringer ist als eine Länge der Zylinder. Zudem kann eine von den Triebkolben bereitgestellte Kraft durch die hydraulische Übersetzung nochmals erhöht werden.

Wenn beispielsweise der erste Triebkolben aufgrund einer Verbrennung in der ersten Brennkammer eine Vorhubbewegung ausführt, so wird eine auf den ersten Triebkolben wirkende Kraft über das Hydraulikfluid auf den ersten Druckkolben übertragen und dieser wird von einem ersten ("oberen") Ende bzw. einem Eingang des ersten Arbeitszylinders in Richtung eines zweiten ("unteren") Endes des ersten Arbeitszylinders bewegt. Im Laufe dieser Bewegung wird das Hydraulikfluid von dem ersten Zylinder in den ersten Arbeitszylinder gefördert. Wenn der erste Triebkolben die Position mit maximaler Distanz zu dem Zylinderkopf des ersten Zylinders erreicht hat, so befindet er sich direkt vor dem ersten Arbeitszylinder und schließt den Ausgang des ersten Zylinders ab. Dementsprechend ist befindet sich der erste Druckkolben am zweiten ("unteren") Ende des ersten Arbeitszylinders, der nun vollständig mit Hydraulikfluid befüllt ist.

Gemäß einer bevorzugten Ausführungsform kann eine Vorhubbewegung des ersten oder zweiten Triebkolbens von einer Position mit minimaler Distanz zu einer Position mit maximaler Distanz zu dem Zylinderkopf des ersten oder zweiten Zylinders eine Drehung der Welle um einen Winkelbereich zwischen 270° bis 330°, bevorzugt zwischen 290° und 320° und besonders um 300° bewirken. Dies kann durch die Kreisbogenform der Zylinder und Arbeitszylinder und den entsprechenden Hubbewegungen der Trieb- und Druckkolben in diesen erzielt werden. Wie oben beschrieben kann der Mittelpunktswinkel der Kreisbogenform der ersten/zweiten Zylinder und der ersten/zweiten Arbeitszylinder jeweils im Bereich von 270° bis 330°, bevorzugt zwischen 290° und 320° und besonders bevorzugt bei 300° liegen. Folglich bewegen sich die Triebkolben und die fluidisch mit diesen verbundenen Druckkolben während eines Arbeitshubs im Wesentlichen um diesen Winkel. Die Druckkolben sind wiederum mit dem Antriebselement an der Welle derart wirkverbunden, dass eine während eines Arbeitshubs auf sie ausgeübte Kraft tangential auf das Antriebselement übertragen wird. Auf diese Weise führt eine Vorhubbewegung der Triebkolben in den kreisbogenförmigen Zylindern zu einer dem Mittelpunktswinkel der Kreisbogenform entsprechenden Drehung.

Zur tangentialen Kraftübertragung von den Druckkolben auf das Antriebselement, kann dieses in einer bevorzugten Ausführungsform einen ersten Freilauf und einen zweiten Freilauf umfassen, die jeweils eine Außenseite und eine Innenseite enthalten. Die Freiläufe des Antriebselement können insbesondere baugleich sein.

Dabei kann der erste Druckkolben mit einer Außenseite des ersten Freilaufs und der zweite Druckkolben mit einer Außenseite des zweiten Freilaufs verbunden sein. Insbesondere können die Druckkolben mechanisch mit den Außenseiten der Freiläufe verbunden sein, so dass aus einer Bewegung der Druckkolben unmittelbar eine entsprechende Bewegung der Außenseiten der Freiläufe resultiert. Eine äußere Form der Druckkolben kann dazu derart an eine Form der Freilauf-Außenseiten angepasst werden, dass eine auf die Oberseite der Druckkolben wirkende Kraft jederzeit tangential, d.h. in einem Winkel von 90° zu den Freilauf-Außenseiten, auf diese übertragen wird. Die Arbeitszylinder können mittels geeigneter Dichtungen gegen die Freilauf-Außenseiten abgedichtet werden.

Die Innenseiten des ersten und zweiten Freilaufs können jeweils derart mit der Welle verbunden sein, dass sie in derselben Richtung freilaufen bzw. sperren, wodurch eine kontinuierliche Rotation der Welle in eine Richtung ermöglicht wird.

Die Außenseiten des ersten und zweiten Freilaufs können derart miteinander gekoppelt sein, dass sie eine gegensinnige Bewegung ausführen. Insbesondere kann eine Hin- und Herbewegung des ersten Druckkolbens eine rotatorische Hin- und Herbewegung der Außenseite des ersten Freilaufs und eine Hin- und Herbewegung des zweiten Druckkolbens eine gegensinnige rotatorische Hin- und Herbewegung der Außenseite des zweiten Freilaufs bewirken. Auf diese Weise kann z.B. jeweils eine Vorhubbewegung des ersten und zweiten Druckkolbens, die durch eine entsprechende Vorhubbewegung des zugehörigen Triebkolbens induziert wurde, eine kontinuierliche Rotationsbewegung der Welle bewirken. Ebenso kann durch die gegensinnige Kopplung der Außenseiten der beiden Freiläufe während einer Vorhubbewegung eines der beiden Trieb- und Druckkolbenpaare eine Rückhubbewegung des zweiten Trieb- und Druckkolbenpaares bewirkt werden, wodurch die Triebkolben nach einer Verbrennung wieder zurück in die Position mit minimaler Distanz zum Zylinderkopf bewegt werden, in der die nächste Verbrennung erfolgen kann.

Die vorliegende Erfindung bezieht sich weiterhin auf eine Verwendung eines erfindungsgemäßen Verbrennungsmotors zum Antrieb eines Kraftfahrzeugs, eines Flugzeugs, eines Schiffs, eine Zugs oder einer Drohne.

Die Erfindung betrifft zudem ein Kraftfahrzeug, Flugzeug, Schiff, Zug oder Drohne, umfassend zumindest einen erfindungsgemäßen Verbrennungsmotor.

### Kurze Beschreibung der Zeichnungen

Die Figuren 1a und 1b zeigen in vereinfachter schematischer Darstellung jeweils einen Querschnitt durch einen Verbrennungsmotor gemäß einem Ausführungsbeispiel der Erfindung.
Die Figur 2 zeigt einen Längsschnitt durch den in Figur 1 gezeigten Verbrennungsmotor.

### Beispiel

Eine Ausführungsform des erfindungsgemäßen Verbrennungsmotors wird im Folgenden unter Bezugnahme auf die Figuren 1a bis 2 näher beschrieben. In den Figuren sind gleiche oder ähnliche Elemente mit gleichen Bezugszeichen versehen. Daher wird auf eine wiederholende Beschreibung einzelner Elemente verzichtet.

Die Figuren 1a und 1b zeigen in vereinfachter schematischer Darstellung jeweils einen Querschnitt durch einen Verbrennungsmotor gemäß einem Ausführungsbeispiel der Erfindung und die Figur 2 zeigt einen Längsschnitt durch diesen Verbrennungsmotor. Insbesondere zeigt Figur 1a einen Querschnitt durch eine erste Arbeitseinheit 100 und Figur 1b einen Querschnitt durch eine zweite Arbeitseinheit 200 des Verbrennungsmotors, wobei die beiden Arbeitseinheiten mittels eines Antriebselements 50 gekoppelt sind, wie aus Figur 2 deutlich wird.

Die beiden Arbeitseinheiten 100, 200 sind baugleich ausgeführt und werden daher nachfolgend gemeinsam beschrieben. Sie enthalten jeweils einen Zylinder 19, 40 zur Treibstoffverbrennung mit einem Triebkolben 4, 32 und einen daran anschließenden Arbeitszylinder 70, 71 mit einem Druckkolben 1, 34.

Um eine Treibstoffverbrennung zu ermöglichen, grenzt an eine Oberseite der Triebkolben 4, 32 jeweils eine Brennkammer 11, 30 an, die an einer Seite durch den Triebkolben 4, 32 und an einer gegenüberliegenden Seite durch einen Zylinderkopf (nicht dargestellt) begrenzt wird. In dem Zylinderkopf sind jeweils eine Einlassöffnung 8, 27 zur Zufuhr von Frischgas (z.B. Luft oder Kraftstoff-Luft-Gemisch) und eine Auslassöffnung 10, 29 zur Abfuhr von Verbrennungsgasen enthalten. An die Einlass- und Auslassöffnungen 8, 27, 10, 29 der Brennkammern 11, 30 kann ein Sammler (nicht dargestellt) mit einer oder mehreren Öffnungen 5, 24 zu einem Einlass- und Abgastrakt (nicht dargestellt) des Verbrennungsmotors angeschlossen sein. Zudem ist jeder Brennkammer 11, 30 vorliegend eine Zündkerze 9, 28 zugeordnet.

An den Triebkolben 4, 32 sind Kolbenringe 3, 31 und an den Druckkolben 1, 34 sind Kolbenringe 2, 33 angebracht. Die beiden Triebkolben 4, 32 und die beiden Druckkolben 1, 34 sind baugleich ausgeführt, wobei die Druckkolben 1, 34 eine größere Querschnittsfläche aufweisen als die Triebkolben 4, 32.

Die Zylinder 19, 40 und Arbeitszylinder 70, 71 sind in ihrer Längsrichtung kreisbogenförmig ausgebildet und jeweils mittels eines Verbindungsrohrs 6, 26 miteinander verbunden. Die Verbindungrohre 6, 26 und die Arbeitszylindern 70, 71 sind jeweils mittels einer Dichtung 7, 25 gegeneinander abgedichtet. Dabei sind die Arbeitszylinder 70, 71 mit den Druckkolben 1, 34 radial auf einer Innenseite der Zylinder 19, 40 mit den Triebkolben 4, 32 angeordnet, wodurch die beiden Arbeitseinheiten 100, 200 eine in der vorliegenden Querschnittsansicht eine Spiralform ausbilden. Die spiralförmige Anordnung der Zylinder 19, 40 und Arbeitszylinder 70, 71 ermöglicht eine besonders kompakte Bauweise des Verbrennungsmotors und einen geringen Bauraumbedarf.

Die Triebkolben 4, 32 und die Druckkolben 1, 34 sind fluidisch gekoppelt. Dazu befindet sich zwischen einer Unterseite der Triebkolben 4, 32 und einer Oberseite der Druckkolben 1, 34 ein Hydraulikfluid 17, 41.

Vorliegend befindet sich der erste Triebkolben 4 in dem ersten Zylinder 19 der ersten Arbeitseinheit 100 in einer Position 12a mit maximaler Distanz zum Zylinderkopf und der mit dem ersten Triebkolben 4 fluidisch verbundene erster Druckkolben 1 befindet sich in einer Position 13a am Ende des ersten Arbeitszylinders 70. Dadurch ist der erste Arbeitszylinder 70 sowie das Verbindungsrohr 6 vollständig mit dem Hydraulikfluid 17 befüllt.

In der zweiten Arbeitseinheit 200 befindet sich der zweite Triebkolben 32 in dem zweiten Zylinder 40 der zweiten Arbeitseinheit 200 in einer Position 23a mit minimaler Distanz zum Zylinderkopf und der mit dem zweiten Triebkolben 32 fluidisch verbundene zweite Druckkolben 34 befindet sich in einer Position 22a am Anfang des zweiten Arbeitszylinders 71. Dadurch ist der zweite Zylinder 40 sowie das Verbindungsrohr 26 vollständig mit dem Hydraulikfluid 41 befüllt.

Die beiden Arbeitseinheiten 100, 200 sind mittels eines Antriebselements 50 gekoppelt, das auf einer Welle 14 angebracht ist (siehe Figur 2). Das Antriebselement 50 enthält einen ersten Freilauf 15, 16, der mit der ersten Arbeitseinheit 100 verbunden ist, und einen zweiten Freilauf 36, 37, der mit der zweiten Arbeitseinheit 200 verbunden ist.

Der erste Freilauf 15, 16 enthält einen Innenring (Innenseite) 15 und einen Außenring (Außenseite) 16. Der Innenring 15 ist mit der Welle 14 verbunden und der Außenring 16 ist mit dem ersten Druckkolben 1 verbunden. Ebenso enthält der zweite Freilauf 36, 37 einen Innenring (Innenseite) 36 und einen Außenring (Außenseite) 37, wobei der Innenring 36 mit der Welle 14 und der Außenring 37 mit dem zweiten Druckkolben 34 verbunden ist. Die Arbeitszylinder 70, 71 sind mittels Dichtringen 60 gegenüber den Außenringen 16, 37 der Freiläufe 15, 16; 36, 37 abgedichtet.

Die Druckkolben 1, 34 weisen aufgrund ihrer Verbindung zu den Außenringen 16, 37 der Freiläufe 15, 16; 36, 37 keinen runden Querschnitt auf. Stattdessen sind den Außenringen 16, 37 zugewandte Außenflächen der Druckkolben 1, 34 an die Kontur der Außenringe 16, 37 angepasst, woraus in dem in Fig. 2 gezeigten Längsschnitt des Motors eine halbovale Querschnittsfläche der Druckkolben 1, 34 resultiert. Diese steht senkrecht zu einer äußeren Oberfläche des jeweiligen Außenrings 16, 37, wodurch die über das Hydraulikfluid 17, 41 auf die Druckkolben 1, 34 übertragene Kraft in jeder Kolbenstellung tangential auf die Welle 14 übertragen werden kann.

Die Innenringe15, 36 der Freiläufe 15, 16; 36, 37 sind jeweils mit der Welle 14 so verbunden, dass sie in derselben Richtung freilaufen bzw. sperren, während die Außenringe 16, 37 so miteinander gekoppelt sind, dass sie eine gegensinnige Bewegung ausführen. Dazu sind an zwei einander zugewandten Stirnseiten der Außenringe 16, 37 Verzahnungen 55, 52 im Sinne eines Kronrads angebracht, zwischen denen ein Stirnrad 54 angeordnet ist, das mit den Zähnen 66 der beiden Verzahnungen 55, 52 kämmt.

Auf diese Weise kann eine gegensinnige Vorhubbewegung der Druckkolben 1, 34 in eine kontinuierliche Rotationsbewegung der Welle 14 gewandelt und z.B. eine Rückhubbewegung des zweiten Triebkolbens 32 durch eine mittels des ersten Triebkolbens 4 induzierte Vorhubbewegung des ersten Druckkolbens 1 bewirkt werden.

Erfolgt nun in der Brennkammer 30 der zweiten Arbeitseinheit 200 eine Zündung durch die Zündkerze 28, so bewirkt die nachfolgende Verbrennung eine Vorhubbewegung des zweiten Triebkolbens 32, wodurch aufgrund der fluidischen Kopplung durch das Hydraulikfluid 41 eine Vorhubbewegung des zweiten Druckkolbens 34 induziert wird. Im Zuge dessen bewegt sich der zweite Triebkolben 32 von der Position 23a mit minimaler Distanz zum Zylinderkopf zu einer Position 23 mit maximaler Distanz zum Zylinderkopf, und der zweite Druckkolben 34 bewegt sich von der Position 22a am Anfang des zweiten Arbeitszylinders 71 zu einer Position 22 am Ende des zweiten Arbeitszylinders 71. Die Vorhubbewegung des zweiten Druckkolbens 34 wird über den zweiten Freilauf 36, 37 auf die Welle 14 übertragen. Gleichzeitig wird die Bewegung des Außenrings 37 des zweiten Freilauf 36, 37 von dessen Verzahnung 52 über das Stirnrad 54 und die Verzahnung 55 in entgegengesetzter Richtung auf den Außenring 16 des ersten Freilaufs 16, 15 übertragen. Da der Innenring 15 des erstem Freilaufs 15, 16 in dieser Richtung freiläuft, ist die erste Arbeitseinheit 100 in diesem Fall nicht mit der Welle 14 verbunden. Die entgegengesetzte Bewegung des Außenrings 16 des ersten Freilaufs 15, 16 bewirkt jedoch eine Rückhubbewegung des ersten Druckkolbens 1 von der Position 13a am Ende des ersten Arbeitszylinders 70 zu einer Position 13 am Anfang des ersten Arbeitszylinders 70, wodurch das Hydraulikfluid 17 in den ersten Zylinder 19 gefördert und der erste Triebkolben 4 von der Position 12a mit maximaler Distanz zum Zylinderkopf in die Position 12 mit minimaler Distanz zum Zylinderkopf bewegt wird. Dort kann nun erneut eine Zündung erfolgen und eine nachfolgende Vorhubbewegung des ersten Triebkolbens 4 eingeleitet werden.

### Bezugszeichenliste:

- 1, 34: Druckkolben
- 2, 33: Kolbenringe Druckkolben
- 3, 31: Kolbenringe Triebkolben
- 4, 32: Triebkolben
- 5, 24: Öffnung
- 6, 26: Verbindungsrohr
- 7, 25: Dichtung
- 8, 27: Einlassöffnung
- 9, 28: Zündkerze
- 10, 29: Auslassöffnung
- 11, 30: Brennkammer
- 12, 23a: Position Triebkolben min. Distanz zum Zylinderkopf
- 13, 22a: Position Druckkolben Ende Arbeitszylinder
- 12a, 23: Position Triebkolben max. Distanz zum Zylinderkopf
- 13a, 22: Position Druckkolben Anfang Arbeitszylinder
- 14: Welle
- 15, 36: Innenring Freilauf
- 16, 37: Außenring Freilauf
- 17, 41: Hydraulikfluid
- 19, 40: Zylinder
- 50: Antriebselement
- 55, 52: Verzahnung Freilauf
- 54: Zahnrad
- 60: Dichtringe
- 66: Zähne der Verzahnung 55,52
- 70, 71: Arbeitszylinder
- 100, 200: Arbeitseinheit

## Patentansprüche

1. Verbrennungsmotor, aufweisend
- eine Welle (14), an der ein Antriebselement (50) angeordnet ist,
- einen ersten, in seiner Längsrichtung kreisbogenförmigen Zylinder (19) zur Treibstoffverbrennung mit einem darin bewegbar angeordneten ersten Triebkolben (4), der auf einer Seite eine erste Brennkammer (11) mit dem ersten Zylinder (19) ausbildet,
- einen ersten, in seiner Längsrichtung kreisbogenförmigen Arbeitszylinder (70), der mit dem ersten Zylinder (19) verbunden ist und in dem ein erster Druckkolben (1) bewegbar angeordnet ist,
- einen zweiten, in seiner Längsrichtung kreisbogenförmigen Zylinder (40) zur Treibstoffverbrennung mit einem darin bewegbar angeordneten zweiten Triebkolben (32), der auf einer Seite eine zweite Brennkammer (30) mit dem zweiten Zylinder (40) ausbildet,
- einen zweiten, in seiner Längsrichtung kreisbogenförmigen Arbeitszylinder (71), der mit dem zweiten Zylinder (40) verbunden ist und in dem ein zweiter Druckkolben (34) bewegbar angeordnet ist, wobei
- der erste Triebkolben (4) fluidisch mit dem ersten Druckkolben (1) und der zweite Triebkolben (32) fluidisch mit dem zweiten Druckkolben (34) gekoppelt ist,
- der erste und der zweite Druckkolben (1, 34) mit dem Antriebselement (50) wirkverbunden sind, und wobei
- der Verbrennungsmotor so eingerichtet ist, dass sich die Triebkolben (4, 32) in den beiden Zylindern (19, 40) gegensinnig hin und her bewegen und mittels der fluidischen Kopplung eine gegensinnige Hin- und Herbewegung der Druckkolben (1, 34) in den Arbeitszylindern (70, 71) induzieren, und
- die Wirkverbindung zwischen den Druckkolben (1, 34) und dem Antriebselement (50) so eingerichtet ist, dass eine durch die Hin- und Herbewegung der Druckkolben (1, 34) erzeugte Kraft tangential auf das Antriebselement (50) übertragen wird und das Antriebselement (50) die Welle (14) in eine kontinuierliche Rotationsbewegung versetzt.

2. Verbrennungsmotor nach Anspruch 1, der dazu eingerichtet ist, die Triebkolben (4, 32) derart zu bewegen, dass,
wenn sich der erste Triebkolben (4) in dem ersten Zylinder (19) von einer Position (12) mit minimaler Distanz zu einem Zylinderkopf des ersten Zylinders (19) zu einer Position (12a) mit maximale Distanz zu dem Zylinderkopf des ersten Zylinders (19) bewegt,
sich der zweite Triebkolben (32) in dem zweiten Zylinder (40) von einer Position (23a) mit maximaler Distanz zu einem Zylinderkopf des zweiten Zylinders (40) zu einer Position (23) mit minimaler Distanz zu dem Zylinderkopf des zweiten Zylinders (40) bewegt.

3. Verbrennungsmotor nach Anspruch 1 oder 2, wobei der erste/zweite Zylinder (19, 40) vollständig mit Hydraulikfluid (17, 41) befüllt ist, wenn sich der erste/zweite Triebkolben (4, 32) in der Position (12, 23a) mit minimaler Distanz zu dem Zylinderkopf des ersten/zweiten Zylinders (19, 40) befindet, und der erste/zweite Arbeitszylinder (71) vollständig mit Hydraulikfluid (17, 41) befüllt ist, wenn sich der erste/zweite Triebkolben (4, 32) in der Position (12a, 23) mit maximaler Distanz zu dem Zylinderkopf des ersten/zweiten Zylinders(19, 40) befindet.

4. Verbrennungsmotor nach einem der vorstehenden Ansprüche, der dazu eingerichtet ist, die Triebkolben (4, 32) derart zu bewegen, dass eine Bewegung des ersten/zweiten Triebkolbens (4, 32) von der Position (12, 23a) mit minimaler Distanz zu der Position (12a, 23) mit maximaler Distanz zu dem Zylinderkopf des ersten/zweiten Zylinders (19, 40) eine Drehung der Welle (14) um einen Winkelbereich zwischen 270° bis 330°, bevorzugt zwischen 290° und 320° und besonders bevorzugt um 300° bewirken.

5. Verbrennungsmotor nach einem der vorstehenden Ansprüche, wobei Längsachsen des ersten Zylinders (19) und des ersten Arbeitszylinders (70) sowie Längsachsen des zweiten Zylinders (40) und des zweiten Arbeitszylinders (71) konzentrisch um die Welle (14) angeordnet sind.

6. Verbrennungsmotor nach Anspruch 5, wobei ein Abstand zwischen der Längsachse des ersten Zylinders (19) und der Welle (14) größer ist als ein Abstand zwischen der Längsachse des ersten Arbeitszylinders (70) und der Welle (14); und ein Abstand zwischen der Längsachse des zweiten Zylinders (40) und der Welle (14) größer ist als ein Abstand zwischen der Längsachse des zweiten Arbeitszylinders (71) und der Welle (14).

7. Verbrennungsmotor nach einem der Ansprüche 4 oder 5, wobei die Längsachsen des ersten Zylinders (19) und des ersten Arbeitszylinders (70) in einer ersten Ebene senkrecht zu der Welle (14) liegen, und die Längsachsen des zweiten Zylinders (40) und des zweiten Arbeitszylinders (71) in einer zweiten Ebene senkrecht zu der Welle (14) liegen.

8. Verbrennungsmotor nach einem der vorstehenden Ansprüche, wobei eine Querschnittsfläche der Druckkolben (1, 34) größer ist als eine Querschnittsfläche der Triebkolben (4, 32).

9. Verbrennungsmotor nach einem der vorstehenden Ansprüche, wobei der erste Arbeitszylinder (70) das gleiche Hubvolumen aufweist wie der erste Zylinder (19), und der zweite Arbeitszylinder (71) das gleiche Hubvolumen aufweist wie der zweite Zylinder (40).

10. Verbrennungsmotor nach einem der vorstehenden Ansprüche, wobei der erste Zylinder (19) mit dem ersten Triebkolben (4) und der erste Arbeitszylinder (70) mit dem ersten Druckkolben (1) eine erste Arbeitseinheit (100) ausbilden; und der zweite Zylinder (40) mit dem zweiten Triebkolben (32) und der zweite Arbeitszylinder (71) mit dem zweiten Druckkolben (34) eine zweite Arbeitseinheit (200) ausbilden, und die erste und zweite Arbeitseinheit (100, 200) über das Antriebselement (50) gekoppelt sind.

11. Verbrennungsmotor nach Anspruch 10, umfassend eine Vielzahl jeweils mittels eines Antriebselements (50) gekoppelter erster und zweiter Arbeitseinheiten (100, 200).

12. Verbrennungsmotor nach einem der vorstehenden Ansprüche, wobei das Antriebselement (50) einen ersten Freilauf (15, 16) und einen zweiten Freilauf (36, 37) umfasst; und der erste Druckkolben (1) mit einer Außenseite (16) des ersten Freilaufs (15, 16) und der zweite Druckkolben (34) mit einer Außenseite (37) des zweiten Freilaufs (36, 37) verbunden ist.

13. Verbrennungsmotor nach Anspruch 12, wobei Innenseiten (15, 36) des ersten und zweiten Freilaufs (15, 16; 36, 37) jeweils mit der Welle (14) derart verbunden sind, dass sie in derselben Richtung freilaufen bzw. sperren, und die Außenseiten (16, 37) des ersten und zweiten Freilaufs (15, 16; 36, 37) miteinander derart gekoppelt sind, dass sie eine gegensinnige Bewegung ausführen.

14. Verwendung des Verbrennungsmotor nach einem der Ansprüche 1 bis 13 zum Antrieb eines Kraftfahrzeugs, eines Flugzeugs, eines Schiffs, eine Zugs oder einer Drohne.

15. Kraftfahrzeug, Flugzeug, Schiff, Zug oder Drohne umfassend zumindest einen Verbrennungsmotor nach einem oder mehreren der Ansprüche 1 bis 13.

## Geänderte Patentansprüche

### Geänderte Patentansprüche gemäss Regel 137(2) EPÜ.

1. Verbrennungsmotor, aufweisend
- eine Welle (14), an der ein Antriebselement (50) angeordnet ist,
- einen ersten, in seiner Längsrichtung kreisbogenförmigen Zylinder (19) zur Treibstoffverbrennung mit einem darin bewegbar angeordneten ersten Triebkolben (4), der auf einer Seite eine erste Brennkammer (11) mit dem ersten Zylinder (19) ausbildet,
- einen ersten, in seiner Längsrichtung kreisbogenförmigen Arbeitszylinder (70), der mit dem ersten Zylinder (19) verbunden ist und in dem ein erster Druckkolben (1) bewegbar angeordnet ist,
- einen zweiten, in seiner Längsrichtung kreisbogenförmigen Zylinder (40) zur Treibstoffverbrennung mit einem darin bewegbar angeordneten zweiten Triebkolben (32), der auf einer Seite eine zweite Brennkammer (30) mit dem zweiten Zylinder (40) ausbildet,
- einen zweiten, in seiner Längsrichtung kreisbogenförmigen Arbeitszylinder (71), der mit dem zweiten Zylinder (40) verbunden ist und in dem ein zweiter Druckkolben (34) bewegbar angeordnet ist, **dadurch gekennzeichnet, dass**
- der erste Triebkolben (4) fluidisch mit dem ersten Druckkolben (1) und der zweite Triebkolben (32) fluidisch mit dem zweiten Druckkolben (34) gekoppelt ist,
- der erste und der zweite Druckkolben (1, 34) mit dem Antriebselement (50) wirkverbunden sind, und wobei
- der Verbrennungsmotor so eingerichtet ist, dass sich die Triebkolben (4, 32) in den beiden Zylindern (19, 40) gegensinnig hin und her bewegen und mittels der fluidischen Kopplung eine gegensinnige Hin- und Herbewegung der Druckkolben (1, 34) in den Arbeitszylindern (70, 71) induzieren, und
- die Wirkverbindung zwischen den Druckkolben (1, 34) und dem Antriebselement (50) so eingerichtet ist, dass eine durch die Hin- und Herbewegung der Druckkolben (1, 34) erzeugte Kraft tangential auf das Antriebselement (50) übertragen wird und das Antriebselement (50) die Welle (14) in eine kontinuierliche Rotationsbewegung versetzt.

2. Verbrennungsmotor nach Anspruch 1, der dazu eingerichtet ist, die Triebkolben (4, 32) derart zu bewegen, dass,
wenn sich der erste Triebkolben (4) in dem ersten Zylinder (19) von einer Position (12) mit minimaler Distanz zu einem Zylinderkopf des ersten Zylinders (19) zu einer Position (12a) mit maximale Distanz zu dem Zylinderkopf des ersten Zylinders (19) bewegt,
sich der zweite Triebkolben (32) in dem zweiten Zylinder (40) von einer Position (23a) mit maximaler Distanz zu einem Zylinderkopf des zweiten Zylinders (40) zu einer Position (23) mit minimaler Distanz zu dem Zylinderkopf des zweiten Zylinders (40) bewegt.

3. Verbrennungsmotor nach Anspruch 1 oder 2, wobei der erste bzw. zweite Zylinder (19, 40) vollständig mit Hydraulikfluid (17, 41) befüllt ist, wenn sich der erste bzw. zweite Triebkolben (4, 32) in der Position (12, 23a) mit minimaler Distanz zu dem Zylinderkopf des ersten bzw. zweiten Zylinders (19, 40) befindet, und der erste bzw. zweite Arbeitszylinder (71) vollständig mit Hydraulikfluid (17, 41) befüllt ist, wenn sich der erste bzw. zweite Triebkolben (4, 32) in der Position (12a, 23) mit maximaler Distanz zu dem Zylinderkopf des ersten bzw. zweiten Zylinders(19, 40) befindet.

4. Verbrennungsmotor nach einem der vorstehenden Ansprüche, der dazu eingerichtet ist, die Triebkolben (4, 32) derart zu bewegen, dass eine Bewegung des ersten bzw. zweiten Triebkolbens (4, 32) von der Position (12, 23a) mit minimaler Distanz zu der Position (12a, 23) mit maximaler Distanz zu dem Zylinderkopf des ersten bzw. zweiten Zylinders (19, 40) eine Drehung der Welle (14) um einen Winkelbereich zwischen 270° bis 330°, bevorzugt zwischen 290° und 320° und besonders bevorzugt um 300° bewirken.

5. Verbrennungsmotor nach einem der vorstehenden Ansprüche, wobei Längsachsen des ersten Zylinders (19) und des ersten Arbeitszylinders (70) sowie Längsachsen des zweiten Zylinders (40) und des zweiten Arbeitszylinders (71) konzentrisch um die Welle (14) angeordnet sind.

6. Verbrennungsmotor nach Anspruch 5, wobei ein Abstand zwischen der Längsachse des ersten Zylinders (19) und der Welle (14) größer ist als ein Abstand zwischen der Längsachse des ersten Arbeitszylinders (70) und der Welle (14); und ein Abstand zwischen der Längsachse des zweiten Zylinders (40) und der Welle (14) größer ist als ein Abstand zwischen der Längsachse des zweiten Arbeitszylinders (71) und der Welle (14).

7. Verbrennungsmotor nach einem der Ansprüche 4 oder 5, wobei die Längsachsen des ersten Zylinders (19) und des ersten Arbeitszylinders (70) in einer ersten Ebene senkrecht zu der Welle (14) liegen, und die Längsachsen des zweiten Zylinders (40) und des zweiten Arbeitszylinders (71) in einer zweiten Ebene senkrecht zu der Welle (14) liegen.

8. Verbrennungsmotor nach einem der vorstehenden Ansprüche, wobei eine Querschnittsfläche der Druckkolben (1, 34) größer ist als eine Querschnittsfläche der Triebkolben (4, 32).

9. Verbrennungsmotor nach einem der vorstehenden Ansprüche, wobei der erste Arbeitszylinder (70) das gleiche Hubvolumen aufweist wie der erste Zylinder (19), und der zweite Arbeitszylinder (71) das gleiche Hubvolumen aufweist wie der zweite Zylinder (40).

10. Verbrennungsmotor nach einem der vorstehenden Ansprüche, wobei der erste Zylinder (19) mit dem ersten Triebkolben (4) und der erste Arbeitszylinder (70) mit dem ersten Druckkolben (1) eine erste Arbeitseinheit (100) ausbilden; und der zweite Zylinder (40) mit dem zweiten Triebkolben (32) und der zweite Arbeitszylinder (71) mit dem zweiten Druckkolben (34) eine zweite Arbeitseinheit (200) ausbilden, und die erste und zweite Arbeitseinheit (100, 200) über das Antriebselement (50) gekoppelt sind.

11. Verbrennungsmotor nach Anspruch 10, umfassend eine Vielzahl jeweils mittels eines Antriebselements (50) gekoppelter erster und zweiter Arbeitseinheiten (100, 200).

12. Verbrennungsmotor nach einem der vorstehenden Ansprüche, wobei das Antriebselement (50) einen ersten Freilauf (15, 16) und einen zweiten Freilauf (36, 37) umfasst; und der erste Druckkolben (1) mit einer Außenseite (16) des ersten Freilaufs (15, 16) und der zweite Druckkolben (34) mit einer Außenseite (37) des zweiten Freilaufs (36, 37) verbunden ist.

13. Verbrennungsmotor nach Anspruch 12, wobei Innenseiten (15, 36) des ersten und zweiten Freilaufs (15, 16; 36, 37) jeweils mit der Welle (14) derart verbunden sind, dass sie in derselben Richtung freilaufen bzw. sperren, und die Außenseiten (16, 37) des ersten und zweiten Freilaufs (15, 16; 36, 37) miteinander derart gekoppelt sind, dass sie eine gegensinnige Bewegung ausführen.

14. Kraftfahrzeug, Flugzeug, Schiff, Zug oder Drohne umfassend zumindest einen Verbrennungsmotor nach einem oder mehreren der Ansprüche 1 bis 13.
